# EUROPÄISCHE PATENTSCHRIFT

(11) **EP 0 915 439 B1**
(45) Veröffentlichungstag und Bekanntmachung des Hinweises auf die Patenterteilung: **18.06.2003**
(21) Anmeldenummer: 98115228.3
(22) Anmeldetag: 13.08.1998
(51) Int. Cl.: G08B 13/24

(54) **Verfahren und Vorrichtung zur Erkennung und Deaktivierung eines deaktivierbaren Sicherungselements**
Method and device for identfying and deactivating a security tag
Procédé et dispositif pour identifier et déactiver une étiquette de sécurité

(30) Priorität: 16.09.1997 DE 19740871
(43) Veröffentlichungstag der Anmeldung: 12.05.1999
(73) Patentinhaber: Meto International GmbH, 69434 Hirschhorn/Neckar (DE)
(72) Erfinder: Clancy, Terence, 64625 Bensheim-Zell (DE)
(74) Vertreter: Menges, Rolf, Dipl.-Ing.

(56) Entgegenhaltungen:
- WO-A-87/04282
- WO-A-90/00785
- WO-A-90/05968
- GB-A- 2 286 275
- US-A- 5 151 684
- US-A- 5 418 354
- US-A- 5 594 228

## Beschreibung

Die Erfindung betrifft ein Verfahren und eine Vorrichtung zur Erkennung und Deaktivierung mittels eines mittels einer Deaktivierungseinheit eines deaktivierbaren Sicherungselements für die elektronische Artikelsicherung, das in oder an einem Artikel angebracht ist, wobei dem Artikel ein Code zugeordnet wird, welcher an einer Eingabevorrichtung eingelesen/eingegeben wird, wobei dem Code eine Artikelinformation angeordnet wird. Die Vorrichtung weist hierzu einen Prozessor auf, der dem Code eine in einer Speichereinheit abgespeicherte Artikelinformation zuordnet.

In zunehmendem Maße werden Artikel in Kaufhäusern und Lagern mit elektronisch deaktivierbaren Sicherungselementen ausgestattet. Derartige Sicherungselemente sind beispielsweise aus der DE 44 36 974 A1, der EP 0 412 137 und der EP 0 181 327 B1 bekannt geworden. Die Deaktivierung erfolgt, sobald ein Kunde die Ware durch Kauf rechtmäßig erworben hat. Da die Deaktivierungsrate unterhalb von 100 % liegt, sind im Kassenbereich sog. Reminder angeordnet, die dem Verkäufer anzeigen, daß ein Sicherungselement nicht deaktiviert worden ist. Ebenso wie den Deaktivatoren ist jedoch auch den Remindern nur eine gewisse Erfolgsrate beschieden, d.h., beide liefern kumulativ ihren Anteil dazu, daß die tatsächliche Deaktiverungsrate nicht die gewünschte hundertprozentige Deaktivierungsrate aufweist.

Aus der WO 90/05968 ist ferner ein Verfahren brw. eine Vorrichtung zur elektronischen Artikelsicherung bekannt, bei dem bzw. der eine Deaktivierungseinrichtung in ein Datenerfassungssystem integriert ist, so dass bei der Erfassung der artikelbezogenen Daten gleichzeitig eine Deaktivierung der Sicherungselemente erfolgen kann. Eine Erhöhung der Deaktivierungsrate wird aber hierdurch nicht erreicht.

Der Erfindung liegt die Aufgabe zugrunde, ein Verfahren und eine Vorrichtung vorzuschlagen, die die Deaktivierungsrate erheblich steigern.

Die Aufgabe wird bezüglich des Verfahrens dadurch gelöst, daß die Artikelinformation eine Angabe darüber enthält, ob der Artikel mit einem elektronischen Sicherungselement gegen Diebstahl gesichert ist, und daß die Deaktivierungseinheit eingeschaltet wird, wenn eine entsprechende Angabe vorliegt.

Bezüglich der Vorrichtung wird die Aufgabe dadurch gelöst, daß den Prozessor anhand der Information erkennt, ob der Artikel mit einem elektronisch detektierbaren Sicherungselement ausgestattet ist, und die Deaktivierungseinheit eingeschaltet wird, wenn der Prozessor erkennt, daß der Artikel mit einem elektronisch detektierbaren Sicherungselement versehen ist.

Gemäß einer vorteilhaften Weiterbildung der erfindungsgemäßen Vorrichtung ist vorgesehen, daß es sich bei dem Sicherungselement um ein elektromagnetisches Streifen-Sicherungselement, ein Barkhausen-Sicherungselement, ein Dünnschicht-Sicherungselement, ein Resonanzfrequenz-Sicherungselement oder ein akusto-magnetisches Sicherungelement handelt. Prinzipiell ist die erfindungsgemäße Vorrichtung also in der Lage, alle bekannten Arten von Sicherungselementen zu erkennen und zu deaktivieren. In diesem Zusammenhang ist es erforderlich, daß die dem Code zugeordnete Artikelinformation eine Angabe darüber enthält, mit welchem Typ von Sicherungelement der entsprechende Artikel ausgestattet ist.

Sind darüber hinaus -wie gemäß einer vorteilhaften Ausgestaltung der erfindungsgemäßen Vorrichtung vorgeschlagen wird- in der Deaktivierungseinheit mehrere Typen von Deaktivatoren zur Deaktivierung der unterschiedlichen Typen von Sicherungselementen vorgesehen, so schaltet der Prozessor selektiv den jeweils erforderlichen Deaktivator ein.

Da heute an den Kassenplätzen die Artikelinformation direkt über einen Barcode aufgerufen wird, handelt es sich vorteilhafterweise bei dem Code um einen Barcode. Entsprechend wird dann als Eingabevorrichtung ein Barcodeleser verwendet. Alternativ kann es sich jedoch bei dem Code auch um eine Preisinformation und bei der Eingabevorrichtung um eine Registrierkasse handeln.

Die Erfindung wird anhand der nachfolgenden Figuren näher erläutert. Es zeigt:
Fig. 1: eine schematische Darstellung der erfindungsgemäßen Vorrichtung und
Fig. 2: das Flußdiagramm eines Steuerprogramms für den Prozessor.

Fig. 1 zeigt eine schematische Darstellung der erfindungsgemäßen Vorrichtung. Der mit einem Code 2, hier einem Barcode, versehene Artikel 1 wird über ein Förderband 4 zum eigentlichen Kassenplatz transportiert. Im Bereich des Förderbandes 4 ist eine Eingabevorrichtung 6, hier ein Barcode-Leser, angeordnet, der den Barcode 2 einliest und die Barcode-Information dem Prozessor 5 zuleitet. Dem Prozessor 5 ist eine Speichereinheit 7 zugeordnet. In dieser Speichereinheit 7 ist zu jedem Barcode Artikelinformation abgespeichert. Bei dieser Information handelt es sich u.a. um Preisinformation und um eine Angabe, ob der Artikel mit einem elektronischen Sicherungselement gegen Diebstahl gesichert ist. Gegebenenfalls ist in der Speichereinheit 7 auch Information hinsichtlich des Typs des Sicherungselements 3 enthalten. Sobald der Prozessor 5 anhand der Information erkennt, daß der Artikel 1 elektronisch gesichert ist, aktiviert er die Deaktivierungseinheit 8, die im gezeigten Fall aus mehreren für die verschiedenen Typen von Sicherungselementen 3 geeigneten Deaktivatoren 9 besteht.

Bei Verwendung des erfindungsgemäßen Verfahrens bzw. der erfindungsgemäßen Vorrichtung wird folglich der Reminder eingespart. Hierdurch wird neben der kostengünstigeren Lösung auch eine deutlich höhere Deaktivierungsrate erzielt, da der Reminder als Faktor, der die Deaktivierungsrate negativ beeinflußt, vollständig eliminiert werden kann.

In Fig. 2 ist das Flußdiagramm eines Steuerprogramms für den Prozessor 5 dargestellt. Nach dem Start des Programms bei 10 erfolgt unter Punkt 11 die Eingabe des Codes 2, der dem Artikel 1 zugeordnet ist. Bei 12 wird die dem Code 2 zugeordnete Artikelinformation aufgerufen. Anhand der Artikelinformation wird geprüft, ob der Artikel 1 mit einem Sicherungelement 3 für die elektronische Artikelsicherung ausgestattet ist. Ist dies nicht der Fall, springt das Programm zu Punkt 15; das Programm wird beendet. Ist der Artikel 3 jedoch mit einem Sicherungselement 3 versehen, so wird bei Programmpunkt 13 der entsprechende Deaktivator 9 der Deaktivierungseinheit 8 aktiviert. Anschließend wird das Programm bei Punkt 15 beendet.

### Bezugszeichenliste

- 1: Artikel
- 2: Code
- 3: Sicherungselement
- 4: Förderband
- 5: Prozessor
- 6: Eingabevorrichtung
- 7: Speichereinheit
- 8: Deaktivierungseinheit
- 9: Deaktivator

## Patentansprüche

1. Verfahren zur Erkennung und Deaktivierung eines mittels einer Deaktiviedrungseinheit deaktivierbaren Sicherungselements (3) für die elektronische Artikelsicherung, das in oder an einem Artikel (1) angebracht ist, wobei dem Artikel (1) ein Code (2) zugeordnet wird, welcher an einer Eingabevorrichtung (6) eingelesen/eingegeben wird, und wobei dem Code (2) eine Artikelinformation zugeordnet wird,
**dadurch gekennzeichnet, daß** die Artikelinformation eine Angabe darüber enthält, ob der Artikel (1) mit einem elektronischen Sicherungselement (3) gegen Diebstahl gesichert ist, und daß die Deaktivierungseinheit (8) eingeschaltet wird, wenn eine entsprechende Angabe vorliegt.

2. Vorrichtung zur Erkennung und Deaktivierung eines deaktivierbaren Sicherungselements (3) für die elektronische Artikelsicherung, das an einem Artikel (1) befestigt ist, welchem ein Code (2) zugeordnet ist, mit einer Eingabevorrichtung (6) , an der der Code (2) eingegeben/eingelesen wird, einer Deaktivierungseinheit (8) und einem Prozessor (5) , der dem Code (2) eine in einer Speichereinheit (7) abgespeicherte Artikelinformation zuordnet,
**dadurch gekennzeichnet, daß** der Prozessor (6) anhand der information erkennt, ob der Artikel (1) mit einem elektronisch detektierbaren Sicherungselement (3) ausgestattet ist, und die Deaktivierungseinheit (8) eingeschaltet wird, wenn der Prozessor (5) erkennt, daß der Artikel (1) mit einem elektronisch detektierbaren Sicherungselement (3) versehen ist.

3. Vorrichtung nach Anspruch 2,
**dadurch gekennzeichnet,**
**daß** es sich bei dem Sicherungselement (3) um ein elektromagnetisches (Streifen-) Sicherungselement, ein Barkhausen-Sicherungselement, ein Dünnschicht-Sicherungselement, ein Resonanzfrequenz-Sicherungselement oder ein akusto-magnetisches Sicherungelement handelt.

4. Vorrichtung nach Anspruch 2 oder 3,
**dadurch gekennzeichnet,**
**daß** die dem Code (2) zugeordnete Artikelinformation eine Angabe darüber enthält, mit welchem Typ von Sicherungelement (3) der entsprechende Artikel (1) ausgestattet ist.

5. Vorrichtung nach Anspruch 2, 3 oder 4,
**dadurch gekennzeichnet,**
**daß** in der Deaktivierungseinheit (8) mehrere Typen von Deaktivatoren (9) zur Deaktivierung der unterschiedlichen Typen von Sicherungselementen (3) vorgesehen sind und
**daß** der Prozessor (5) jeweils den erforderlichen Deaktivator (9) einschaltet.

6. Vorrichtung nach Anspruch 2,
**dadurch gekennzeichnet,**
**daß** es sich bei dem Code (2) um einen Barcode handelt und
bei der Eingabevorrichtung (6) um einen Barcodeleser handelt.

7. Vorrichtung nach Anspruch 2,
**dadurch gekennzeichnet,**
**daß** es sich bei dem Code (2) um eine Preisinformation und
bei der Eingabevorrichtung (6) um einen Kassenplatz handelt.

## Claims

1. A method for the detection and deactivation of a security element (3) deactivatable by a deactivation unit and fitted in or affixed to an article (1), for the electronic protection of articles, with a code (2) being allocated to the article (1), said code being read in or entered at an input device (6),
and with an article information being allocated to said code (2),
**characterized in that** the article information contains an indication as to whether the article (1) is protected against theft by an electronic security element (3), and
that the deactivation unit (8) is switched on when a corresponding indication is present.

2. A device for the detection and deactivation of a deactivatable security element (3) affixed to an article (1), for the electronic protection of articles, with a code (2) allocated thereto, having an input device (6) at which the code (2) is entered or read in, a deactivation unit (8), and a processor (5) which allocates to the code (2) an article information saved in a storage unit (7), **characterized in that** the processor (5) detects from the information whether the article (1) is equipped with an electronically detectable security element (3), and the deactivation unit (8) is switched on when the processor (5) detects that the article (1) is provided with an electronically detectable security element (3).

3. The device as claimed in claim 2,
**characterized in that**
the security element (3) is an electromagnetic (strip) security element, a Barkhausen security element, a thin-film security element, a resonant frequency security element or an acousto-magnetic security element.

4. The device as claimed in claim 2 or 3,
**characterized in that**
the article information allocated to the code (2) includes an indication as to the type of security element (3) with which the article (1) in question is equipped.

5. The device as claimed in claim 2, 3 or 4,
**characterized in that**
several types of deactivator (9) for deactivating the various types of security element (3) are provided in the deactivation unit (8), and that the processor (5) activates the deactivator (9) required in the particular case.

6. The device as claimed in claim 2,
**characterized in that**
the code (2) is a barcode and the input device (6) is a barcode reader.

7. The device as claimed in claim 2,
**characterized in that**
the code (2) is a price information and the input device (6) is a cash register.

## Revendications

1. Procédé pour identifier et désactiver un élément de sécurité (3) désactivable au moyen d'une unité de désactivation pour la sécurité électronique d'un article, lequel est placé dans ou au niveau d'un article (1), dans lequel un code (2) est attribué à l'article (1), lequel code est lu/saisi au niveau d'un dispositif de saisie (6), et dans lequel une information d'article est attribuée au code (2), **caractérisé en ce que** l'information d'article indique si l'article (1) est sécurisé contre le vol par un élément de sécurité électronique (3), et **en ce que** l'unité de désactivation (8) est activée lorsqu'une indication correspondante se présente.

2. Dispositif pour identifier et désactiver un élément de sécurité désactivable (3) pour la sécurité électronique d'un article, lequel est fixé au niveau d'un article (1), auquel un code (2) est attribué, avec un dispositif de saisie (6) au niveau duquel le code (2) est lu/saisi, avec une unité de désactivation (8) et un processeur (5), lequel attribue au code (2) une information d'article sécurisée dans une unité de mémorisation (7), **caractérisé en ce que** le processeur (5) peut reconnaître, à l'aide de l'information, si l'article (1) est équipé d'un élément de sécurité (3) électronique détectable, et **en ce que** l'unité de désactivation (8) est activée, lorsque le processeur (5) reconnaît que l'article (1) est muni d'un élément de sécurité (3) détectable électronique.

3. Dispositif selon la revendication 2, **caractérisé en ce qu'**il s'agit, pour l'élément de sécurité (3), d'un élément de sécurité (à lames) électromagnétique, d'un élément de sécurité de Barkhausen, d'un élément de sécurité à couche mince, d'un élément de sécurité à fréquence de résonance ou d'un élément de sécurité acousto-magnétique.

4. Dispositif selon l'une quelconque des revendications 2 ou 3, **caractérisé en ce que** l'information d'article attribuée au code (2) indique le type d'élément de sécurité (3) dont l'article (1) correspondant est équipé.

5. Dispositif selon l'une quelconque des revendications 2, 3 ou 4, **caractérisé en ce que** plusieurs types de désactivateurs (9) pour désactiver les différents types d'éléments de sécurité (3) sont prévus dans l'unité de désactivation (8), et **en ce que** le processeur (5) active le désactivateur (9) requis respectif.

6. Dispositif selon la revendication 2, **caractérisé en ce qu'**il s'agit, pour le code (2), d'un code à barres et, pour le dispositif de saisie (6), d'un lecteur de code à barres.

7. Dispositif selon la revendication 2, **caractérisé en ce qu'**il s'agit, pour le code (2), d'une information de prix et, pour le dispositif de saisie (6), d'une caisse.
